# EUROPÄISCHE PATENTSCHRIFT

(11) **EP 1 603 751 B1**
(45) Veröffentlichungstag und Bekanntmachung des Hinweises auf die Patenterteilung: **18.04.2007**
(21) Anmeldenummer: 04711374.1
(22) Anmeldetag: 16.02.2004
(51) Int. Cl.: B41F 33/12, B41F 33/00

(54) **DRUCKTURM MIT ZUMINDEST ZWEI DRUCKWERKEN**
PRINTING TOWER COMPRISING AT LEAST TWO PRINTING GROUPS
TOUR D'IMPRESSION COMPORTANT AU MOINS DEUX GROUPES D'IMPRESSION

(30) Priorität: 14.03.2003 DE 10311284
(43) Veröffentlichungstag der Anmeldung: 14.12.2005
(73) Patentinhaber: Koenig & Bauer Aktiengesellschaft, 97080 Würzburg (DE)
(72) Erfinder: SCHNEIDER, Raimund, Bruno, 97076 Würzburg (DE)
(86) Internationale Anmeldenummer: PCT/EP2004/050139
(87) Internationale Veröffentlichungsnummer: WO 2004/080718

(56) Entgegenhaltungen:
- EP-A- 0 160 167
- DE-A- 3 225 164
- DE-A- 10 122 179
- US-A- 5 209 159

## Beschreibung

Die Erfindung betrifft einen Druckturm mit zumindest zwei Druckwerken gemäß dem Oberbegriff des Anspruches 1.

Derartige Druckmaschinen sind beispielsweise in der Bauart von Drucktürmen bekannt, die als Rotationsdruckmaschinen zum Zeitungsdruck verwendet werden. Bei Druckmaschinen sind mehrere Druckeinheiten vorgesehen, so dass beispielsweise verschiedene Farben beziehungsweise Vorder- und Rückseite eines Druckmediums bedruckt werden können.

Zur Bedienung der einzelnen Druckeinheiten der Druckmaschine sind üblicherweise in die an den einzelnen Druckeinheiten vorgesehenen Steuerschränke Bedieneinheiten eingebaut, mit denen das Bedienpersonal die jeweilige Druckeinheit ansteuern kann. Zur Anzeige bestimmter Parameter der Druckeinheit sind an diesen Bedieneinheiten üblicherweise graphische Displays beziehungsweise Laufkommandotafeln vorgesehen. Weiter sind an diesen Bedieneinheiten zur Eingabe von Steuerdaten üblicherweise Eingabeelemente, beispielsweise alphanumerische Tastaturen, vorgesehen. Auch sogenannte Touchscreens finden zunehmend Verwendung.

Nachteilig an den bekannten Druckmaschinen ist der hohe Kostenaufwand für die Bedieneinheiten, da jeder einzelnen Druckeinheit eine Bedieneinheit zugeordnet werden muss. Außerdem wird das zur Verfügung stehende Steuerschrankvolumen durch die Bedieneinheiten an jeder einzelnen Druckeinheit reduziert. Auch die Bedienbarkeit der üblichen Bedieneinheiten ist unter ergonomischen Gesichtspunkten nicht zufriedenstellend, da die Bedieneinheiten fest eingebaut sind, was insbesondere bei breitformatigen Maschinen anspruchsvollere Bedienvorgänge, die das direkte Beobachten an der Druckstelle erfordern, erschwert Durch die Anordnung der Bedieneinheiten in unmittelbarer Nähe der Druckeinheiten kommt es zudem häufig zu Verschmutzungen an den Bedieneinheiten mit Druckfarbe. Auch EMV-Störungen der elektronischen Bauteile in der Bedieneinheit durch die unmittelbare Nachbarschaft zu den Hauptantriebsreglern können nicht ausgeschlossen werden. Bei der Demontage von Teilen der Druckeinheit, beispielsweise der Farbwalzen oder der Farbwerksschutzeinrichtungen, besteht die Gefahr der Beschädigung der fest eingebauten Bedieneinheiten.

Die DE 32 25 164 C2 und die EP 0 160 167 A1 offenbaren jeweils eine Druckmaschine mit mehreren Druckwerken, die durch eine Fernbedieneinheit unabhängig voneinander angesteuert werden. Dabei kann die Fernbedieneinheit wahlweise Daten mit verschiedenen Druckwerken austauschen.

Durch die DE 92 15 547 U1 ist eine Steuerung für Rotationsdruckmaschinen bekannt, bei der die Druckwerke Ober einen gemeinsamen Datenbus mit einem Leitstand verbunden sind.

Die DE 299 18 654 U1 offenbart eine Einrichtung zu drahtlosen Übertragung von Signalen zwischen einem Steuersystem einer Druckmaschine und einer mobilen Recheneinheit.

Die DE 93 21 349 U1 zeigt eine transportable Bedieneinrichtung für eine Druckmaschine, auf der graphische Symbole angeordnet sind.

Die US 52 02 159 A beschreibt einen Druckturm mit einer Hebeeinrichtung für Bedienpersonal. An dieser Hebeeinrichtung ist eine Bedieneinheit zur Steuerung der Hebeeinrichtung befestigt.

Der Erfindung liegt die Aufgabe zugrunde, einen Druckturm mit zumindest zwei Druckwerken zu schaffen, bei der eine einfache, kostengünstige Bedienung erfolgt.

Die Aufgabe wird erfindungsgemäß durch die Merkmale des Anspruches 1 gelöst.

Die mit der Erfindung erzielbaren Vorteile bestehen insbesondere darin, dass die Bedieneinheit der Druckmaschine von den Druckwerken unabhängig ausgebildet ist. Das heißt mit anderen Worten, dass nicht mehr jedes Druckwerk eine eigene Bedieneinheit aufweist, sondern dass mittels einer Bedieneinheit mehrere Druckwerke wahlweise angesteuert werden können. In der Regel wird die Bedieneinheit dazu in einem eigenen Gehäuse anzuordnen sein, da es unabhängig vom Aufbau der verschiedenen Druckwerke ist. Die Bedieneinheit ist derart auszubilden, dass wahlweise Daten mit den verschiedenen Druckwerken ausgetauscht werden können.

Nach einer bevorzugten Ausführungsform der Erfindung ist an der Bedieneinheit ein Wahlschalter zur Auswahl eines bestimmten Druckwerkes vorgesehen. Dadurch erhält das Bedienpersonal die Möglichkeit durch Einstellung des Wahlschalters ein bestimmtes Druckwerk anzuwählen, wobei bestimmte Arten von Daten mit der Bedieneinheit dann nur noch dieses Druckwerk austauschen kann, wohingegen der Austausch solcher Daten mit anderen Druckwerken ausgeschlossen ist. Dabei ist es grundsätzlich denkbar, dass auch nach Auswahl eines bestimmten Druckwerkes die Bedieneinheit andere Arten von Daten auch dann noch mit allen anderen Druckwerken austauscht. Ein Beispiel für eine solche Art von Daten, die unabhängig von der Einstellung des Wahlschalters jederzeit mit allen Druckwerken ausgetauscht werden kann, ist das Not-Aus-Signal, wenn an der Bedieneinheit ein Not-Aus-Schalter zur Abschaltung der gesamten Druckmaschine vorgesehen ist.

In welcher Art die Daten zwischen Bedieneinheit und des jeweiligen Druckwerkes ausgetauscht werden, ist grundsätzlich beliebig. Nach einer ersten Ausführungsform sind dazu an jeden Druckwerk entsprechende Verbindungskabel vorgesehen, an die die Bedieneinheit zum Datenaustausch angeschlossen werden kann.

Alternativ dazu kann auch ein Datenbus vorgesehen sein, über den die Bedieneinheit Daten mit verschiedenen Druckwerken austauschen kann.

Ist kein gemeinsamer Datenbus vorhanden, so ist vorzugsweise an jeden Druckwerk eine Schnittstelle zur Datenübertragung vorzusehen, über die bei Auswahl das entsprechende Druckwerk die Daten zwischen Druckwerk und Bedieneinheit übertragen werden können. In welcher Art diese Schnittstelle zur Datenübertragung ausgebildet ist, ist grundsätzlich beliebig. Beispielsweise ist es denkbar, dass diese Schnittstelle drahtlos ausgebildet ist, insbesondere in der Art einer Infrarot- oder Funkschnittstelle.

Alternativ zu einer solchen drahtlosen Schnittstelle zur Datenübertragung können auch Steckkontakte zur Verbindung von Datenkabeln vorgesehen sein.

Besonders vorteilhaft ist das vorgeschlagene Konzept zur wahlweisen Ansteuerung verschiedener Druckwerke mit nur einer Bedieneinheit bei Druckmaschinen mit mehreren übereinander angeordneten Druckwerken. Bei derartigen Druckmaschinen mit mehreren übereinander angeordneten Druckwerken sind dann Hebeeinrichtungen, beispielsweise Hebebühnen, vorgesehen, um das Bedienpersonal in die jeweils erforderliche Höhe transportieren zu können. Eine solche Hebeeinrichtung ist beispielsweise in der DE 27 41 596 A1 beschrieben.

Zur Befestigung der Bedieneinheit an der Hebeeinrichtung kann vorzugsweise eine Trageinrichtung, beispielsweise ein Tragarm, vorgesehen sein. Zur Verbesserung der Bedienungsergonomie sollte die Trageinrichtung dabei die vertikale und/oder horizontale Einstellung der Position der Bedieneinheit und/oder die Einstellung der Neigung der Bedieneinheit erlauben. Im Ergebnis wird es dem Bedienpersonal dadurch möglich, abgestimmt auf den jeweils durchzuführenden Bedienvorgang die Bedieneinheit optimal zu positionieren, so dass beispielsweise auch bei der Beobachtung der Druckstelle unmittelbar Steuerbefehle an der Bedieneinheit eingegeben werden können. Auch ein optimales Bedienen unabhängig von der Körpergröße des Bedieners ist möglich.

In der Grundform des vorgeschlagenen Konzepts wird die jeweils mit der Bedieneinheit anzusteuernde Druckwerke vom Bedienpersonal ausgewählt. Sind jedoch mehrere Druckwerke vorgesehen, kann es bei dieser Auswahl durch das Bedienpersonal zu Fehlern kommen, so dass versehentlich ein falsches Druckwerk durch Übertragung der Daten angesteuert wird. Solche Fehler können bei mehreren übereinander angeordneten Druckwerken vermieden werden, wenn an der Hebeeinrichtung zum Transport des Bedienpersonals eine Sensorik vorgesehen ist, mit der die Position der Hebeeinrichtung detektiert werden kann. Diese Sensorik kann beispielsweise in der Art eines elektronischen Nockenschaltwerkes in der Antriebseinrichtung der Hebeeinrichtung ausgebildet sein. Alternative Sensorik können auch Seilzuggeber, offene oder gekapselte Längenmesssysteme sein. Die Information über die Position der Hebeeinrichtung wird dann von der Sensorik an die Bedieneinheit übertragen, wobei dann abhängig von der Position der Hebeeinrichtung nur bestimmte Druckwerke Daten mit der Bedieneinheit austauschen können, wohingegen der Datenaustausch mit anderen Druckwerken ausgeschlossen ist. Mit anderen Worten bedeutet dies, dass durch die Einstellung der Höhe der Hebeeinrichtung die Bedieneinheit automatisch in der Weise programmiert wird, dass der Datenaustausch nur noch mit bestimmten Druckwerken möglich ist.

Die Steuerung bestimmter Funktionen an den Druckwerken, Insbesondere sicherheitsrelevanter Funktionen wie des Not-Aus-Signals, sind beim Betrieb einer Druckmaschine von besonderer Bedeutung. Die Bedienelemente zur Steuerung dieser bestimmten Funktionen sollten deshalb redundant an der Druckmaschine vorgesehen sein. Das heißt, derartige Bedienelemente zur Steuerung bestimmter Funktionen sollten sowohl an der Bedieneinheit als auch an jeden einzelnen Druckwerk vorgesehen sein.

Ein Ausführungsbeispiel der Erfindung ist in den Zeichnungen dargestellt und wird im folgenden näher beschrieben.

Es zeigen:
- Fig. 1: eine Druckmaschine mit acht Druckwerken in perspektivischer Ansicht;
- Fig. 2: die Druckmaschine gemäß Fig. 1 in schematischer seitlicher Ansicht.

An der in Fig. 1 dargestellten Druckmaschine sind acht Druckwerke 01 bis 08 vorgesehen. Jedes der Druckwerke 01 bis 08 ist als Rotationsdruckwerk ausgebildet, wobei die verschiedenen Bestandteile des Rotationsdruckwerkes in Fig. 1 nur schematisch angedeutet sind. Die Druckwerke 01; 03; 05; 07 sind auf der linken Seite der Druckmaschine übereinander angeordnet. Die Druckwerke 02; 04; 06; 08 sind auf der rechten Seite der Druckmaschine übereinander angeordnet. Alle Druckwerke 01 bis 08 können unabhängig voneinander beim Rotationsdruck betrieben werden.

Um dem Bedienpersonal den Zugang zu dem übereinander angeordneten Druckwerken 01 bis 08 auf der linken bzw. rechten Seite zu ermöglichen, sind auf beiden Seiten Hebeeinrichtungen 09 bzw. 11 (siehe Fig. 2) vorgesehen, die in der Art von Hebebühnen 09 bzw. 11 ausgebildet sind und mittels in Fig. 1 und 2 nicht dargestellter Antriebsvorrichtungen verstellt werden können. An beiden Hebeeinrichtungen 09; 11 ist jeweils eine Trageeinrichtung 12 bzw. 13 vorgesehen, an deren oberen Ende jeweils eine Bedieneinheit 14 bzw. 16 in ihrer Position einstellbar befestigt ist. Durch Einstellung der Höhe der Bedieneinheiten 14;16 kann das Bedienpersonal eine ergonomisch günstige Bedienposition einnehmen. Über Datenkabel 17 bzw. 18 sind die Bedieneinheiten 14 bzw. 16 jeweils an einen Datenbus angeschlossen, so dass die Bedieneinheit 14 mit den linken Druckwerken 01; 03; 05; 07 bzw. die Bedieneinheit 16 mit den rechten Druckeinheiten 02; 04; 06; 08 Daten austauschen kann.

Wie aus Fig. 2 erkennbar, kann das Bedienpersonal die Hebeeinrichtungen 09 bzw. 11 wahlweise auf der Höhe der verschiedenen Druckwerke 01 bis 08 verfahren. Die aktuelle Höhe der Hebeeinrichtungen 09; 11 wird durch eine entsprechende Sensorik erfasst und an die Bedieneinheiten 14 bzw. 16 weitergeleitet. Abhängig von der gemessenen Höhe der Hebeeinrichtung 09; 11 werden die Bedieneinheiten 14; 16 automatisch so programmiert, dass jeweils nur bestimmte Druckwerke 01 bis 08 mit den Bedieneinheiten 14 bzw. 16 Daten austauschen können. Befindet sich beispielsweise die Hebeeinrichtung 09 wie in Fig. 2 dargestellt auf Höhe des Druckwerkes 07, so ist die Bedieneinheit 14 derart programmiert, dass Daten nur noch zwischen der Bedieneinheit 14 und dem Druckwerk 07 ausgetauscht werden können. Der Datenaustausch der Bedieneinheit 14 mit allen anderen Druckwerken 01; 03; 05 ist dagegen ausgeschlossen.

Befindet sich die Hebeeinrichtung 09; 11 dagegen nicht in Ihrer höchsten Position, sondern wie in Fig. 2 die Hebeeinrichtung 11 beispielsweise in der Höhe der zweituntersten Druckwerk 04, so ist die Bedieneinheit 16 automatisch derart programmiert, dass Daten nur noch entweder zwischen der Bedieneinheit 16 und dem Druckwerk 04 oder zwischen der Bedieneinheit 16 und dem Druckwerk 06 ausgetauscht werden können. Ein Datenaustausch In dieser Position der Hebeeinrichtung 11 zwischen der Bedieneinheit 16 und den Druckwerken 02 bzw. 08 ist dagegen ausgeschlossen.

An der Bedieneinheit 14;16 sind graphische Anzeigen und/oder Laufkommandotafein vorgesehen.

In dem Druckturm sind vier Druckwerke 01, 03, 05, 07 bzw. 02, 04, 06, 08 übereinander angeordnet, wobei jedes Druckwerk 01, 03, 05, 07 bzw. 02, 04, 06, 08 einen Formzylinder und einen Übertragungszylinder aufweist. Jeweils zwei Druckwerke 01, 03, 05, 07 bzw. 02, 04, 06, 08 sind gegenüberliegend in Brückendruckweise angeordnet.

### Bezugszeichenliste

- 01: Druckwerk, linkes
- 02: Druckwerk, rechtes
- 03: Druckwerk, linkes
- 04: Druckwerk, rechtes
- 05: Druckwerk, linkes
- 06: Druckwerk, rechtes
- 07: Druckwerk, linkes
- 08: Druckwerk, rechtes
- 09: Hebeeinrichtung, Hebebühne
- 10: -
- 11: Hebeeinrichtung, Hebebühne
- 12: Trageinrichtung
- 13: Trageinrichtung
- 14: Bedieneinheit
- 15: -
- 16: Bedieneinheit
- 17: Datenkabel
- 18: Datenkabel

## Patentansprüche

1. Druckturm mit zumindest zwei übereinander angeordneten Druckwerken (01 bis 08), wobei den Druckwerken (01 bis 08) eine Hebeeinrichtung (09; 11) zum Transport von Bedienpersonal zugeordnet ist und wobei eine Bedieneinheit (14; 16) mittels einer Trageinrichtung (12; 13) an der Hebeeinrichtung (09; 11) befestigt ist, **dadurch gekennzeichnet, dass** mehrere der Bedieneinheit (14; 16) zuordenbare Druckwerke (01 bis 08) übereinander angeordnet sind, dass die Druckwerke (01 bis 08) durch Eingabe von Daten an der Bedieneinheit (14; 16) unabhängig voneinander ansteuerbar sind.

2. Druckturm nach Anspruch 1, **dadurch gekennzeichnet, dass** die Bedieneinheit (14; 16) unabhängig von den Druckwerken (01 bis 08) ausgebildet ist und wahlweise Daten mit verschiedenen Druckwerken (01 bis 08) austauschen kann.

3. Druckturm nach Anspruch 1, **dadurch gekennzeichnet, dass** an der Bedieneinheit (14; 16) ein Wahlschalter zur Auswahl eines bestimmten Druckwerkes (01 bis 08) vorgesehen ist, wobei abhängig von der Einstellung des Wahlschalters nur dieses Druckwerk (01 bis 08) bestimmte Arten von Daten mit der Bedieneinheit (14; 16) austauschen kann und der Austausch solcher Daten mit anderen Druckwerken (01 bis 08) ausgeschlossen ist.

4. Druckturm nach Anspruch 1, **dadurch gekennzeichnet, dass** jedes Druckwerk (01 bis 08) über eigene Verbindungskabel mit der Bedieneinheit (14; 16) verbunden werden kann.

5. Druckturm nach Anspruch 1, **dadurch gekennzeichnet, dass** die Bedieneinheit (14; 16) Ober einen gemeinsamen Datenbus Daten mit verschiedenen Druckwerken (01 bis 08) austauschen kann.

6. Druckturm nach Anspruch 1, **dadurch gekennzeichnet, dass** an den Druckwerken (01 bis 08) jeweils eine Schnittstelle zur Datenübertragung vorgesehen ist, über die Daten zwischen den Druckwerken (01 bis 08) und der Bedieneinheit (14; 16) übertragen werden können.

7. Druckturm nach Anspruch 6, **dadurch gekennzeichnet, dass** die Schnittstelle zur Datenübertragung drahtlos, insbesondere in der Art einer Infrarot- oder Funkschnittstelle, ausgebildet ist.

8. Druckturm nach Anspruch 6, **dadurch gekennzeichnet, dass** die Schnittstelle in der Art eine Steckkontakts zur Verbindung von Datenkabeln ausgebildet ist.

9. Druckturm nach Anspruch 1, **dadurch gekennzeichnet, dass** die Bedieneinheit (14; 16) auf der Trageinrichtung (12; 13) mit vertikal und/oder horizontal einstellbarer Position und/oder einstellbarer Neigung gelagert ist

10. Druckturm nach Anspruch 1, **dadurch gekennzeichnet, dass** mit einer Sensorik, an der Antriebseinrichtung der Hebeeinrichtung (09; 11), die Position der Hebeeinrichtung (09; 11) detektiert werden kann, wobei abhängig von der Position der Hebeeinrichtung (09; 11) nur bestimmte Druckwerke (01 bis 08) Daten mit der zuordenbaren Bedieneinheit (14; 16) austauschen können und der Datenaustausch mit anderen Druckwerken (01 bis 08) ausgeschlossen ist.

11. Druckturm nach Anspruch 10, **dadurch gekennzeichnet, dass** bei Positionierung der Hebeeinrichtung (09; 11) in der Höhe eines bestimmten Druckwerkes (01 bis 08) nur dieses Druckwerk (01 bis 08) und/oder die unmittelbar darüber gelegene Druckwerk (01 bis 08) Daten mit der zuordenbaren Bedieneinheit (14; 16) austauschen kann.

12. Druckturm nach Anspruch 1, **dadurch gekennzeichnet, dass** Bedienelemente zur Steuerung bestimmter Funktionen, Insbesondere sicherheitsrelevanter Funktionen, an der Bedieneinheit (14; 16) und dazu redundant an den zuordenbaren Druckwerken (01 bis 08) vorgesehen sind.

13. Druckturm nach Anspruch 1, **dadurch gekennzeichnet, dass** an der Bedieneinheit (14; 16) ein übergeordneter Not-Aus-Schalter vorgesehen ist, durch dessen Betätigung alle Druckwerke (01 bis 08) des Druckturmes abgeschaltet werden.

14. Druckturm nach Anspruch 1, **dadurch gekennzeichnet, dass** an der Bedieneinheit (14; 16) graphische Anzeigen und/oder Laufkommandotafein vorgesehen sind.

15. Druckturm nach Anspruch 1, **dadurch gekennzeichnet, dass** in dem Druckturm vier Druckwerke (01, 03, 05, 07 bzw. 02, 04, 06, 08) übereinander angeordnet sind.

16. Druckturm nach Anspruch 1, **dadurch gekennzeichnet, dass** jedes Druckwerk (01, 03, 05, 07 bzw. 02, 04, 06, 08) einen Formzylinder und einen Übertragungszylinder aufweist.

17. bruckturm nach Anspruch 16, **dadurch gekennzeichnet, dass** jeweils zwei Druckwerke (01, 03, 05, 07 bzw. 02, 04, 06, 08) gegenüberliegend in Brückendruckweise angeordnet sind.

## Claims

1. A printing tower with at least two printing couples (01 to 08) arranged one above the other, wherein a lifting device (09; 11) for transporting operating staff is associated with the printing couples (01 to 08) and wherein an operating unit (14; 16) is fastened to the lifting device (09; 11) by means of a support device (12; 13), **characterized in that** a plurality of printing couples (01 to 08) capable of being associated with the operating unit (14; 16) are arranged one above the other, and the printing couples (01 to 08) are capable of being actuated independently of one another by the input of data at the operating unit (14; 16).

2. A printing tower according to Claim 1, **characterized in that** the operating unit (14; 16) is designed so as to be independent of the printing couples (01 to 08) and can exchange data with different printing couples (01 to 08) in a selective manner.

3. A printing tower according to Claim 1, **characterized in that** a selector switch for selecting a specific printing couple (01 to 08) is provided on the operating unit (14; 16), wherein only this printing couple (01 to 08) can exchange specific types of data with the operating unit (14; 16) independently of the setting of the selector switch, and the exchange of such data with other printing couples (01 to 08) is not possible.

4. A printing tower according to Claim 1, **characterized in that** each printing couple (01 to 08) can be connected to the operating unit (14; 16) by way of separate connecting cables.

5. A printing tower according to Claim 1, **characterized in that** the operating unit (14; 16) can exchange data with different printing couples (01 to 08) by way of a common data bus.

6. A printing tower according to Claim 1, **characterized in that** an interface for data transmission, by way of which the data can be transmitted between the printing couples (01 to 08) and the operating unit (14; 16), is provided in each case on the printing couples (01 to 08).

7. A printing tower according to Claim 6, **characterized in that** the interface for data transmission is designed without wires, in particular in the manner of an infrared or radio interface.

8. A printing tower according to Claim 6, **characterized in that** the interface is designed in the manner of a connector contact for connecting data cables.

9. A printing tower according to Claim 1, **characterized in that** the operating unit (14; 16) is mounted on the support device (12; 13) with a position capable of being set vertically and/or horizontally and/or with an inclination capable of being set.

10. A printing tower according to Claim 1, **characterized in that** the position of the lifting device (09; 11) can be detected by a sensor system on the driving device of the lifting device (09; 11), wherein only specific printing couples (01 to 08) can exchange data, in a manner dependent upon the position of the lifting device (09; 11), with the operating unit (14; 16) capable of being assigned and the exchange of data with other printing couples (01 to 08) is not possible.

11. A printing tower according to Claim 10, **characterized in that** during the positioning of the lifting device (09; 11) at the level of a specific printing couple (01 to 08) only the said printing couple (01 to 08) and/or the printing couple (01 to 08) situated immediately above it can exchange data with the operating unit (14; 16) capable of being assigned.

12. A printing tower according to Claim 1, **characterized in that** operating elements for controlling specific functions, in particular functions relating to safety, are provided on the operating unit (14; 16) and to this end are provided in a redundant manner on the printing couples (01 to 08) capable of being assigned.

13. A printing tower according to Claim 1, **characterized in that** a superordinated emergency-stop switch, by the actuation of which all the printing couples (01 to 08) of the printing tower are switched off, is provided on the operating unit (14; 16).

14. A printing tower according to Claim 1, **characterized in that** graphic displays and/or running command tables are provided on the operating unit (14; 16).

15. A printing tower according to Claim 1, **characterized in that** four printing couples (01, 03, 05, 07 and 02, 04, 06, 08 respectively) are arranged one above the other in the printing tower.

16. A printing tower according to Claim 1, **characterized in that** each printing couple (01, 03, 05, 07 and 02, 04, 06, 08 respectively) comprises a forme cylinder and a transfer cylinder.

17. A printing tower according to Claim 16, **characterized in that** two printing couples (01, 03, 05, 07 and 02, 04, 06, 08 respectively) are arranged opposite one another in an arch-type manner of printing.

## Revendications

1. Tour d'impression comportant au moins deux groupes d'impression (01 à 08), disposés l'un au-dessus de l'autre, aux groupes d'impression (01 à 08) étant associé un dispositif de levage (09 ; 11) pour le transport du personnel de service et/ou une unité de service (14 ; 16) est fixée au dispositif de levage (09; 11) au moyen d'un dispositif support (12 ; 13), **caractérisée en ce que** plusieurs groupes d'impression (01 à 08), susceptibles d'être associés à l'unité de service (14 ; 16), sont disposés les uns au-dessus des autres, **en ce que** les groupes d'impression (01 à 08) sont susceptibles d'être commandés indépendamment les uns des autres par introduction de données sur l'unité d'impression (14 ; 16).

2. Tour d'impression selon la revendication 1, **caractérisée en ce que** l'unité de service (14 ; 16) est réalisée indépendamment des groupes d'impression (01 à 08) et au choix peut échanger des données avec différents groupes d'impression (01 à 08).

3. Tour d'impression selon la revendication 1, **caractérisée en ce que**, sur l'unité de service (14 ; 16), est prévu un interrupteur de sélection, pour sélectionner un groupe d'impression (01 à 08) déterminé, sachant que, en fonction du réglage de l'interrupteur de sélection, uniquement ce groupe d'impression (01 à 08) peut échanger des types déterminés de données avec l'unité de service (14 ; 16), et que l'échange de telles données avec d'autres groupes d'impression (01 à 08) est exclu.

4. Tour d'impression selon la revendication 1, **caractérisée en ce que** chaque groupe d'impression (01 à 08) peut être relié à l'unité de service (14 ; 16) par des câbles de liaison propre.

5. Tour d'impression selon la revendication 1, **caractérisée en ce que** l'unité de service (14 ; 16) peut échanger des données avec différents groupes d'impression (01 à 08) par un bus de données commun.

6. Tour d'impression selon la revendication 1, **caractérisée en ce que**, sur les groupes d'impression (01 à 08), est chaque fois prévue, pour la transmission de données, une interface par l'intermédiaire de laquelle des données peuvent être transmises entre les groupes d'impression (01 à 08) et l'unité de service (14 ; 16).

7. Tour d'impression selon la revendication 6, **caractérisée en ce que** l'interface servant à la transmission de données est de type sans fil, en particulier est réalisée à la manière d'une interface infrarouges ou radio.

8. Tour d'impression selon la revendication 6, **caractérisée en ce que** l'interface est réalisée à la manière d'un contact à enfichage pour assurer la liaison des câbles de données.

9. Tour d'impression selon la revendication 1, **caractérisée en ce que** l'unité de service (14 ; 16) est montée sur le dispositif support (12 ; 13) avec une position réglable et/ou une inclinaison réglable verticalement et/ou horizontalement.

10. Tour d'impression selon la revendication 1, **caractérisée en ce que**, avec une sensorique, sur le dispositif d'entraînement du dispositif de (09 ; 11) peut être détectée la position du dispositif de levage (09 ; 11), sachant que, en fonction de la position de levage (09 ; 11), seuls des groupes d'impression (01 ; 08) déterminés peuvent échanger des données avec l'unité de service (14 ; 16) pouvant être associée, et que l'échange de données avec d'autres groupes d'impression (01 à 08) est exclu.

11. Tour d'impression selon la revendication 10, **caractérisé en ce que**, lors du positionnement du dispositif de levage (09 ; 11) à hauteur d'un groupe d'impression (01 à 08) déterminé, seul ce groupe d'impression (01 à 08) et/ou le groupe d'impression (01 à 08) directement au-dessus peut/peuvent échanger des données avec l'unité de service (14 ; 16) susceptible d'être associée.

12. Tour d'impression selon la revendication 1, **caractérisée en ce que** des éléments de service sont prévus pour la commande de fonctions déterminées, en particulier de fonctions relevant de la sécurité, sur l'unité de service (14 ; 16) et, de façon redondante à cela, aux groupes d'impression (01 à 08) susceptibles d'être associés.

13. Tour d'impression selon la revendication 1, **caractérisé en ce que**, sur l'unité de service (14 ; 16), est prévue un interrupteur d'arrêt de secours hiérarchiquement supérieur, au moyen de l'actionnement duquel tous les groupes d'impression (01 à 08) de la tour d'impression sont mis hors service.

14. Tour d'impression selon la revendication 1, **caractérisée en ce que** des affichages graphiques et/ou des tableaux de commande d'ordre de déroulement sont prévus sur l'unité de service (14 ; 16).

15. Tour d'impression selon la revendication 1, **caractérisée en ce que** quatre groupes d'impression (01 ; 03 ; 05 ; 07, ou 02 ; 04 ; 06 ; 08) sont disposés les uns au-dessus des autres dans la tour d'impression.

16. Tour d'impression selon la revendication 1, **caractérisée en ce que** chaque groupe d'impression (01, 03, 05, 07 ou 02, 04, 06, 08) présente un cylindre de forme et un cylindre de transfert (17).

17. Tour d'impression selon la revendication 16, **caractérisée en ce que** chaque fois deux groupes d'impression (01, 03, 05, 07 ou 02, 04, 06, 08) sont disposés à l'opposé les uns des autres en mode d'impression en pont.
